# EUROPÄISCHE PATENTSCHRIFT

(11) **EP 0 281 507 B1**
(45) Veröffentlichungstag und Bekanntmachung des Hinweises auf die Patenterteilung: **06.06.1990**
(21) Anmeldenummer: 88730048.1
(22) Anmeldetag: 02.03.1988
(51) Int. Cl.: E05B 47/00

(54) **Doppelschliesszylinder**
Double-cylinder lock
Serrure cylindrique double

(30) Priorität: 05.03.1987 DE 3707201; 05.03.1987 DE 8703403 U; 21.04.1987 DE 3713653
(43) Veröffentlichungstag der Anmeldung: 07.09.1988
(73) Patentinhaber: IKON AKTIENGESELLSCHAFT Präzisionstechnik, D-14167 Berlin (DE)
(72) Erfinder: Krühn, Jürgen, D-1000 Berlin 45 (DE); Sengupta, Pritimay, D-1000 Berlin 45 (DE); Kornmayer, Ewald, 1000 Berlin 41 (DE)

(56) Entgegenhaltungen:
- EP-A- 0 110 835
- DE-A- 3 501 345
- FR-A- 2 428 130

## Beschreibung

Die Erfindung betrifft einen Doppelschließzylinder gemäß dem Oberbegriff des Anspruchs 1.

Schließzylinder, bei denen eine Sperrung durch Einrasten eines Elektromagneten hervorgerufen wird, sind bekannt beispielsweise aus der DE-OS 35 01 345.

Hierbei wirkt der Elektromagnet mit dem Zylinderkern zusammen.

Ferner sind auch Lösungen bekannt, die den Schließbart arretieren. Es hat sich gezeigt, daß diese Möglichkeiten den Sicherheitsanforderungen nicht entsprechen.

Der Erfindung liegt daher die Aufgabe zugrunde, einen Doppelschließzylinder der eingangs genannten Art so auszubilden, daß einerseits ein Öffnen von außen nur mit berechtigtem, also richtig codiertem und mechanisch passendem, Schlüssel erfolgen kann, andererseits ein Öffnen des Schlosses mit einem nur mechanisch passenden Schlüssel von innen jederzeit möglich ist.

Gelöst wird diese Aufgabe erfindungsgemäß mit den Merkmalen im Anspruch 1.

Vorzugsweise Ausgestaltungen ergeben sich aus den Unteransprüchen.

Die Erfindung und deren Vorteile sollen nachfolgend anhand der Zeichnungen erläutert werden. Dabei zeigt:
Fig. 1 einen Schnitt durch den Doppelschließzylinder
Fig. 2 eine Seitenansicht, teilweise geschnitten
Fig. 3,4 die Klaue und Kupplung in vergrößerter Darstellung und in verschiedenen Positionen und
Fig. 5 eine abgewandelte Ausführung des Elektromagneten.

Wie sich aus der Fig. 2 ergibt, weist der Doppelschließzylinder einen Innenzylinder 1 und einen Außenzylinder 2 auf. Zwischen beiden befindet sich der Schließbart 14, der in bekannter Weise durch eine Klaue bei einer Drehbewegung der Zylinder 1 oder 2 mitgenommen wird und damit eine Betätigung des Schlosses erlaubt. In der Fig. 2 ist teilweise im Schnitt die Klaue 5 dargestellt, in der zwei Halbschalen angeordnet sind. Die untere Halbschale 3' steht mit dem Magnetanker 11 eines Elektromagneten 13 in Eingriff bzw. ist mit diesem in Eingriff bringbar und weist hierzu eine entsprechende Ausnehmung auf. Dieser Elektromagnet ist im Zylindergehäuse 12 angeordnet. Die obere Halbschale 3 ist ebenfalls mit einer Ausnehmung 18 versehen, wobei hier die in der Fig. 1 angedeutete Kupplung 15 eingreifen kann, um eine Mitnahme der Halbschalen bei Drehung des Außenzylinders zu ermöglichen.

Um eine definierte Position der Halbschalen innerhalb der Nut zu erreichen, ist eine Kugelrastung 6 vorgesehen, die von der Klaue 5 ausgehend in eine entsprechende Ausnehmung der unteren Halbschale 3' in der in Fig. 1 gezeigten Darstellung gehalten wird und damit entsprechend auch die obere Halbschale 3.

Wird im zurückgezogenen Zustand des Magnetankers, also im stromlosen Zustand, von der Innenseite her mit einem Schlüssel 16 (Fig. 3) die Kupplung 15 in der Längsnut 20 der Klaue 5 nach links verschoben, so gibt die Vertiefung 19 der Kupplung 15 die Halbschalen frei. In disem Zustand kann unabhängig davon, ob der Magnetanker in Eingriff mit der Halbschale 3' steht oder nicht, der Schlüssel 16 gedreht und damit unter Mitnahme der Klaue das Schloß geöffnet werden. Anders ist es beim Einführen eines Schlüssels 17 in den Außenzylinder 2.

Im Außenzylinder ist in dem Teil des Zylindergehäuses, der den Zylinderkern umgibt, eine Lesespule 7 angeordnet, die Codierungen auf einem Schlüssel in bekannter Weise lesen kann. Diese Lesespule 7 ist über entsprechende Leitungen 8 mit dem Elektromagneten steuerungsgemäß verbunden, wobei die Steuerung über dem Stecker 9 in der Fig. 2 angeschlossen wird. Wird nun von außen, also in den Außenzylinder 2, ein mit einer Codierung ausgerüsteter Schlüssel 17 eingeführt, so wird die Kupplung nach rechts verschoben (Fig. 4), und die durch den Magnetanker arretierten Halbschalen verhindern eine Drehung des Schlüssels. Nun prüft die Schloßelektronik (die im einzelnen nicht dargestellt ist) die Berechtigung des Schlüssels, und der Stromkreis wird, falls die Berechtigung gegeben ist, freigegeben. Dadurch wird der Elektromagnet, der bei geschlossenem Stromkreis den Magnetanker mit der unteren Halbschale in Eingriff hält, stromlos, die untere Halbschale wird freiegegeben und damit können diese Halbschalen um die Klaue gedreht und damit das Schloß betätigt werden. Wird bspw. dagegen in den Außenzylinder 2 ein zwar passender mechanischer Schlüssel eingeführt, der aber nicht über eine entsprechende von der Lesespule 7 zu erkennende Codierung verfügt, so wird die Schloßelektronik den Stromkreis nicht freigeben und damit kann kein Schließvorgang ausgeführt werden.

Von außen ist somit das Schloß mechanisch und elektronisch gesichert, während von innen jederzeit mit einem passenden mechanischem Schlüssel, unabhängig von dessen Codierung - also z.B. auch mit einem Gefahrenschlüssel - das Schloß zu öffnen ist.

Bei der abgewandelten Ausführung nach Fig. 5 befindet sich der Elektromagnet 13 ebenfalls im Profilzylinder. Ebenso sind die Halbschalen 3 und 3' eingezeichnet. Die Beweglichkeit der Halbschalen 3 und 3', insbesondere der Halbschale 3' in der Ausnehmung der nur angedeuteten Klaue wird durch den Sperrstift 30 eingeschränkt, wobei dieser, wie aus der Fig. ersichtlich, an seinem oberen Ende konusartig 37 ausgebildet ist und mit entsprechenden konischen Anschlagflächen 38 an der Halbschale 3' in Eingriff steht. Dieser Sperrstift 30 weist einen Ansatz mit einer Umfangsnut 31 auf, und mit dieser Umfangsnut steht eine Mehrzahl von Kugeln 32, und zwar vorzugsweise vier Kugeln, in Eingriff, die in Gehäusebohrungen 16 radial beweglich sind. Diese radiale Beweglichkeit der Kugeln 32 wird dadurch erreicht, daß der Sperrstift axial verschiebbar gelagert ist. Umgeben wird der Sperrstift 30 von einer topfartigen Hülse 33, die einen Ansatz 34 aufweist, der den eigentlichen Magnetanker bildet, d.h. mit dem Elektromagneten 13 in Wechselwirkung treten kann.

Durch den Elektromagneten 13 ist der Magnetanker in den Magneten einziehbar, also axial beweglich, und zwar gegen die Kraft einer Feder 35, die den unteren Teil des Magnetankers mit Druck beaufschlagt. Die Hülse 33 weist eine Innennut auf, die in ihrer Konfiguration der Umfangsnut 31 am Sperrstift 30 entspricht.

Wie ohne weiteres aus der Fig. 5 ersichtlich, können die Kugeln 32 die größte radiale Bewegung ausführen, wenn sich Sperrstift und Hülse 33 in einer Position befinden, wie in der Zeichnung dargestellt. In diesem Fall kann der Sperrstift 30 axial nach unten bewegt werden, und zwar durch Verdrehung der Halbschale 3', wobei dann die Kugeln 32 radial ausweichen. Dies ist der stromlose Zustand oder Ausgleichszustand bei elektronischem Schlüssel. Wird dagegen ohne elektronischen Schlüssel oder mit einem nicht passenden Schlüssel versucht, das Schloß zu öffnen, so erfolgt eine Auslösung des Elektromagneten, und damit wird der Magnetanker 34 in den Elektromagneten 13 eingezogen und bewegt auf diese Weise die Hülse 33 so, daß die Innennut an der Hülse nicht mehr mit der Gehäusebohrung 36 für die Kugeln fluchtet. Damit ist die radiale Beweglichkeit der Kugeln 32 eingeschränkt, und folglich kann der Sperrstift nicht axial bewegt werden, weil dies, wie angegeben, durch die eingeschränkte radiale Beweglichkeit der Kugeln 32 verhindert wird. Eine Sperrung des Schlosses ist damit sichergestellt.

Der Lesekopf 7 ist in eine Ausnehmung des zylindrischen Teils des Gehäuses eingeklebt, und zwar so, daß er bündig mit dem Außenumfang abschließt. Diese Ausnehmung befindet sich im oberen Scheitelbereich des Gehäuses und ist damit direkt benachbart zu dem eingeführten Schlüssel angeordnet, der in seinem Rücken die übliche Gegenspule aufweist. Die Anschlußverdrahtung 8 für den Lesekopf, die zur nicht dargestellten Systemelektronik führt, ist in einer entsprechenden Nut 21, die sich am Gehäuse entlang bis zu einer Stelle erstreckt, an der die Anschlußstecker über den Außenumfang des Gehäuses hinausragen. Zweckmäßig ist es und besonders vorteilhaft, wenn die Verdrahtung in Form von Leiterbahnen ausgebildet ist. Weiterhin ist vorgesehen, daß die Nut 21 nach dem Einlegen der Verdrahtung oder der Leiterbahn durch eine leitende Vergußmasse ausgefüllt wird und damit ebenfalls bündig mit dem Außenumfang des Gehäuses abschließt.

## Patentansprüche

1. Doppelschließzylinder mit einer zwischen den beiden Zylindern angeordneten mit dem Schließbart über eine Klaue zusammenwirkenden Kupplung, die durch einen eingeführten Schlüssel verschiebbar ist, dadurch gekennzeichnet, daß in der dem Innenzylinder (1) zugewandten Klaue (5) eine Längsnut (20) vorgesehen ist, die die darin verschiebbare Kupplung (15) aufnimmt, daß die Kupplung eine Vertiefung (19) aufweist, über die zwei Halbschalen (3, 3') bewegbar sind, die in einer Umfangsnut (10) der Klaue (5) drehbar geführt sind, daß die obere Halbschale (3) eine Ausnehmung (18) aufweist, in die die Kupplung (15) bei von außen eingeführtem Schlüssel (17) eingreift zur Mitnahme der Halbschalen bei Drehung der Klaue, während bei von innen eingeführtem Schlüssel (16) die Halbschalen über die Vertiefung (19) drehbar sind und daß die zweite untere Halbschale (3') eine Ausnehmung aufweist, in die ein Magnetanker (11) eines im Zylindergehäuse (12) des Innenzylinders (1) angeordneten Elektromagneten (13) derart eingreift, daß bei erregtem Magneten eine Drehung der Halbschalen (3, 3') in der Ausnehmung (10) der Klaue (5) verhindert wird.

2. Doppelschließzylinder nach Anspruch 1, dadurch gekennzeichnet, daß der Magnetanker zweiteilig ausgebildet ist und aus einem in die eine Halbschale (3') eingreifenden Sperrstift (30) mit einer Umfangsnut (31), in die eine Mehrzahl von Kugeln (32) eingreifen, die durch die Axialbewegung des Sperrstiftes (30) in Gehäusebohrungen (36) radial beweglich sind, sowie einer topfartigen, den Sperrstift koaxial umgreifenden Hülse (33) besteht, die die Radialbewegung der Kugeln (32) begrenzt bzw. soweit zuläßt, daß eine Relativbewegung Sperrstift/Hülse möglich ist und die einen zylindrischen Ansatz (34) aufweist, der den eigentlichen Anker für den Elektromagneten (13) bildet und daß der Anker gegen die Wirkung einer Feder (35) von der Ruhelage, in der Sperrstift und Hülse relativ zueinander verschiebbar sind, vom Elektromagneten (13) in die Sperrposition ziehbar ist.

3. Doppelschließzylinder nach Anspruch 2, dadurch gekennzeichnet, daß der Sperrstift an seinem in die Halbschale (3') eingreifenden Ende konusartig (37) ausgebildet ist und daß die Ausnehmung in der Halbschale (3') entsprechende konische Anschlagflächen (38) aufweist.

4. Doppelschließzylinder nach Anspruch 1, dadurch gekennzeichnet, daß in der Klaue (5) eine mit der unteren Halbschale (3') zusammenwirkende Kugelrastung (6) vorgesehen ist.

5. Doppelschließzylinder nach den Ansprüchen 1 bis 4, dadurch gekennzeichnet, daß in dem Zylinderkern umgebenden Zylindergehäuse des Außenzylinders (2) und mit diesem am Umfang bündig abschließend eine Lesespule (7) angeordnet ist, die mit dem Elektromagneten (13) über eine Schließelektronik gekoppelt ist.

6. Doppelschließzylinder nach Anspruch 5, dadurch gekennzeichnet, daß die zum Lesekof (7) führende Verdrahtung (8) in nach außen offenen Nuten (21) des Zylindergehäuses (1, 2) derart verlegt ist, daß nur die Anschlußenden (9) über den Außenumfang des Zylindergehäuses hinausragen.

7. Doppelschließzylinder nach Anspruch 6, dadurch gekennzeichnet, daß die Verdrahtung (8) als Leiterbahn ausgebildet ist.

8. Doppelschließzylinder nach Anspruch 6 und 7, dadurch gekennzeichnet, daß die Nuten (21) nach außen durch einen Metallstreifen und eine Vergußmasse abgedeckt sind.

9. Doppelschließzylinder nach einem der Ansprüche 6 bis 8, dadurch gekennzeichnet, daß der Lesekopf (7) in die Ausnehmung eingeklebt ist.

## Claims

1. Double locking cylinder having a coupling arranged between the two cylinders and interacting with the locking bit by means of a claw, said coupling being movable by the insertion of a key, characterised in that, in the claw (5) facing the inner cylinder (11), a longitudinal groove (20) is provided which receives the coupling (15) which is movable therein, the coupling has a recess (19) by means of which two half-shells (3, 3_{'}) which are rotatably guided in a circumferential groove (10) of the claw (5) are movable, the upper half shell (3) has a recess (18) in which the coupling (15) engages when the key (17) is inserted from the outside in order to move the half shells when the claw rotates, whilst when the key (16) is inserted from the inside the half shells are rotatable over the recess (19) and the second lower half shell (3') has a recess in which a magnet armature (11) of an electromagnet (13) arranged in the cylinder housing (12) of the inner cylinder (1) engages so that when the magnet is excited the half shells (3, 3') are prevented from rotating in the recess (10) of the claw (5).

2. Double locking cylinder according to claim 1, characterised in that the armature of the magnet is constructed in two parts and comprises of a locking pin (30) engaging into one half shell (3') and having a circumferential groove (31) in which a plurality of balls (32) engage, these balls being radially movable as a result of the axial movement of the locking pin (30) in bores (36) in the housing, and a pot-shaped sleeve (33) which surrounds the locking pin coaxially, and which limits the radial movement of the balls (32) or permits sufficient radial movement of the balls to allow a relative movement between the locking pin and the sleeve and has a cylindrical projection (34) which constitutes the actual armature for the electromagnet (13), and the armature is capable of being pulled into the locking position by the electromagnet (13) counter to the force of a spring (35) from the resting position in which the locking pin and sleeve are movable relative to each other.

3. Double locking cylinder according to claim 2, characterised in that the locking pin is of conical (37) construction at its end which engages in the half shell (3') and the recess in the half shell (3') has corresponding conical abutment surfaces (38).

4. Double locking cylinder according to claim 1, characterised in that in the claw (5) there is provided a ball engagement device (6) which interacts with the lower half shell (3').

5. Double locking cylinder according to claims 1 to 4, characterised in that in the cylinder housing of the outer cylinder (2) enclosing the cylinder core and terminating flush with the periphery of said housing is a sensing coil (7) which is coupled to the electromagnet (13) by means of closing circuit.

6. Double locking cylinder according to claim 5, characterised in that the wiring (8) leading to the sensing head (7) is placed in outwardly open grooves (21) in the cylinder housing (1, 2) so that only ends (9) which are to be connected project beyond the outer periphery of the cylinder housing.

7. Double locking cylinder according to claim 6, characterised in that the wiring (8) takes the form of a printed conductor.

8. Double locking cylinder according to claims 6 and 7, characterised in that the grooves (21) are outwardly covered by a metal strip and a sealing compound.

9. Double locking cylinder according to one of claims 6 to 8, characterised in that the sensing head (7) is glued in the recess.

## Revendications

1. Serrure cylindrique double comportant un accouplement situé entre les deux cylindres, coopérant par l'intermédiaire d'une griffe avec la barbe du pêne, et susceptible d'être déplacé par une clé introduite, caractérisée en ce que la griffe (5) tournée vers le cylindre intérieur (1) comporte une rainure longitudinale (20) qui reçoit l'accouplement (15) qui peut s'y déplacer, en ce que l'accouplement présente un évidement (19) au-dessus duquel sont mobiles deux demies coquilles (3, 3'), qui sont guidées à rotation dans une rainure périphérique (10) de la griffe (5), en ce que la demie coquille supérieure (3) présente un övidement (18) dans lequel l'accouplement (15) pénètre pour entraîner les demies coquilles par rotation de la griffe lorsque la clé (17) est introduite de l'extérieur, alors que les demies coquilles peuvent tourner au-dessus de l'évidement (19) lorsque la clé (16) est introduite de l'intérieur, et en ce que la deuxième demie coquille inférieure (3') présente un évidement, dans lequel une armature battante (11) d'un électroaimant (13) disposé dans le boîtier de cylindre (12) du cylindre intérieur (1) pénètre de façon à empêcher une rotation des demies coquilles (3, 3') dans l'évidement (10) de la griffe (5) lorsque l'aimant est excité.

2. Serrure cylindrique double selon la revendication 1, caractérisée en ce que l'armature battante est en deux parties et se compose d'une tige de blocage (30) pénétrant dans la demie coquille (3') et comportant une rainure périphérique (31) dans laquelle pénètrent plusieurs billes (32) qui sont mobiles radialement dans des alésages de boîtier (36) par déplacement axial de la tige de blocage (30), et d'une douille (32) en forme de pot, qui entoure coaxialement la tige de blocage, et limite le déplacement radial des billes (32) ou le permet dans la mesure où un déplacement relatif de la tige de blocage par rapport à la douille est possible, et qui présente un appendice cylindrique (34), qui constitue l'armature proprement dite de l'électroaimant (13), en ce que l'armature peut être attirée par l'élément (13), en opposition à l'action d'un ressort (35), depuis la position de repos, dans laquelle la tige de blocage et la douille sont mobiles l'une par rapport à l'autre, vers la position de blocage.

3. Serrure cylindrique double selon la revendication 2, caractérisée en ce que la tige de blocage est de structure conique (37) sur son extrémité pénétrant dans la demie coquille (3') présente des surfaces de butée (38) coniques correspondantes.

4. Serrure cylindrique double selon la revendication 1, caractérisée en ce que la griffe (5) comporte un cliquet à billes (6) coopérant avec la demie coquille inférieure (3').

5. Serrure cylindrique double selon les revendications 1 à 4, caractérisée en ce que une bobine de lecture (7), qui est couplée avec l'électroaimant (13) par une électronique de fermeture, est disposée dans le boîtier de cylindre du cylindre extérieur (2) entourant le noyau de cylindre et se raccorde avec ce cylindre extérieur en affleurant sur la périphérie.

6. Serrure cylindrique double selon la revendication 5, caractérisée en ce que le câblage (8) allant vers la tête de lecture (7) est disposé dans des rainures (21) ouvertes vers l'extérieur du boîtier de cylindre (1, 2) d'une façon telle que seules les extrémités de raccordement (9) fassent saillie au-dessus de la périphérie extérieure du boîtier de cylindre.

7. Serrure cylindrique double selon la revendication 6, caractérisée en ce que le câblage (8) est constitué par une piste conductrice.

8. Serrure cylindrique double selon la revendication 6 ou 7, caractérisée en ce que les rainures (21) sont recouvertes vers l'extérieur par une bande métallique et une masse de remplissage.

9. Serrure cylindrique double selon l'une des revendications 6 à 8, caractérisée en ce que la tête de lecture (7) est collée dans l'évidement.
